# EUROPÄISCHE PATENTSCHRIFT

(11) **EP 0 643 454 B1**
(45) Veröffentlichungstag und Bekanntmachung des Hinweises auf die Patenterteilung: **14.01.1998**
(21) Anmeldenummer: 94112249.1
(22) Anmeldetag: 05.08.1994
(51) Int. Cl.: H01R 31/06, H01R 13/627, H01R 13/514, H01R 4/24, H01R 9/24

(54) **Klemmanschlusseinheit**
Connector assembly
Module de connexion

(30) Priorität: 10.09.1993 DE 4331212
(43) Veröffentlichungstag der Anmeldung: 15.03.1995
(73) Patentinhaber: KRONE Aktiengesellschaft, 14167 Berlin-Zehlendorf (DE)
(72) Erfinder: Gow, Neil, Gloucestershire GL6 8 AG (GB)

(56) Entgegenhaltungen:
- EP-A- 0 228 723
- FR-A- 2 661 049
- PATENT ABSTRACTS OF JAPAN vol. 16, no. 23 (E-1157) 21. Januar 1992 & JP-A-03 239 108 (YAZAKI CORP.)

## Beschreibung

Die Erfindung bezieht sich auf eine Klemmanschlußeinheit für elektrische Leitungen im Energiebereich gemäß dem Oberbegriff des Anspruches 1.

Im Bereich der mittleren Spannungen mit mittleren Strömen, ca. 220/240 V und 16 A, wie z.B. im Haushalt, in der Industrie, werden elektrische Leitungen an Endeinrichtungen, wie Steckdosen, Schalter oder an elektrische Zubehörteile durch Schraubendruck oder durch Klemmenkontakte angeschlossen. Diese allgemein bekannten und angewendeten Verbindungs- bzw. Anschlußtechniken bedingen einen relativ großen Aufwand durch die Notwendigkeit, die Leitungen abzuisolieren. Die Verbindungen sind wenig zuverlässig, da sich Schrauben bei Erschütterungen oft lockern oder die Klemmverbindungen nicht exakt die Drähte erfassen oder mit ausreichender Kraft fixieren. Ein Lösen der Schraubverbindung ist infolge von Korrosion derselben manchmal schwierig.

Im Bereich der Telekommunikation ist es bereits seit langer Zeit bekannt, die sogenannte Schneid-Klemm-Anschlußtechnik zum Anschluß von Leitungen an Endgeräte oder Verteilerleisten zu verwenden, siehe z.B. FR-A-2 661 049. Die abisolierfreie Schneid-Klemm-Anschlußtechnik für die Sprach- und Datentechnik zeichnet sich durch hohe Zuverlässigkeit und leichte Handhabung aus. Die Schneid-Klemm-Anschlußtechnik ist preiswert und schnell und hat sich in der Telekommunikation sowohl bei massiven als auch bei verdrillten Kupferkabeln der verschiedensten Typen bewährt.

Die Anwendung der abisolierfreien Schneid-Klemm-Anschlußtechnik ist partiell im Energiebereich, z.B. in der Autoindustrie, bekannt. In der US-4,040,709 wird der Anschluß einer Scheinwerfereinheit an die Leitungen über eine Schneid-Klemm-Verbindung vorgeschlagen. In der DE 39 12 210 Al sind Schlitze für das Einpressen von Leitungen mit Isolierung vorgesehen. Die GB-2.161.034 A zeigt eine Lösung zum Anschluß von Lampen in Serie, bei der ebenfalls Schneid-Klemm-Verbindungselemente vorgesehen sind. Die Verwendung von Schneid-Klemm-Verbindungselementen ist auch aus den US-4,245,880 und US 4,508,399 bekannt.

In der DE 39 38 365 Cl ist ein Aderverbinder beschrieben, welcher aus zwei identisch ausgebildeten Gehäusehälften besteht, die miteinander verrastbar sind. Die Gehäusehälften enthalten Führungskanäle und darin angeordnete Schneid-Klemm-Kontaktelemente. Der Aderverbinder ist jedoch nicht universell, sondern nur zur Verbindung von Kabeladern der Fernmeldetechnik einsetzbar.

Bei allen bekannten Lösungen für Klemmanschlußeinheiten, insbesondere mit Schneid-Klemm-Anschlußtechnik ist es nachteilig, daß sie nicht universell im mittleren Spannungsbereich angewendet werden können, es werden immer Lösungen für einen sehr speziellen Anwendungsfall vorgeschlagen, die nicht oder schwer modifizierbar sind und den Anwenderwünschen nicht angepaßt werden können.

Der Erfindung liegt von daher die Aufgabe zugrunde, eine Klemmanschlußeinheit der gattungsgemäßen Art zu entwickeln, mit der im mittleren Spannungsbereich mit mittleren Strömen eine Vielzahl von unterschiedlichen Anschlüssen zuverlässig und schnell gewährleistet werden kann.

Die Lösung dieser Aufgabe ergibt sich aus den kennzeichnenden Merkmalen des Anspruches 1.

Die konstruktive Gestaltung der Klemmanschlußeinheit gewährleistet die schnelle, einfache und zuverlässige Anschaltung von 1- oder 3-phasigen Hauptleitungen an Endeinrichtungen sowie von Haushaltsanschlüssen an Endeinrichtungen, wie z.B. Steckdosen und Schalter. Die hergestellten Anschlüsse sind mechanisch stabil, haben einen niedrigen Übergangswiderstand, sind langzeitig funktionstüchtig. Die Anschlüsse sind berührungsgeschützt. Es können in einfacher Weise durch Hinter- und Aneinanderreihung von Klemmanschlußeinheiten eine Vielzahl von kontinuierlichen elektrischen Verbindungen und/oder Abzweigungen nach Bedarf hergestellt werden.

Weitere vorteilhafte Ausgestaltungen der Erfindung ergeben sich aus den Unteransprüchen.

Die Erfindung ist nachfolgend anhand eines in den Zeichnungen dargestellten Ausführungsbeispieles einer Klemmanschlußeinheit näher erläutert. Es zeigen:
- Fig. 1: die perspektivische Draufsicht auf die Klemmanschlußeinheit,
- Fig. 1a: die perspektivische Draufsicht auf die Klemmanschlußeinheit nach Fig.1 mit angedeuteter Lage der Kontakte,
- Fig. 2: die perspektivische Ansicht eines Kontaktes,
- Fig. 3: die perspektivische Draufsicht auf die Gehäusekappe der Klemmanschlußeinheit nach Fig. 1,
- Fig. 4: die perspektivische Draufsicht auf einen Block von Klemmanschlußeinheiten nach Fig. 1 und
- Fig. 5: die Klemmanschlußeinheiten nach Fig. 1 in der Anwendung bei einer Steckdose.

Die in der Fig. 1 in perspektivischer Draufsicht dargestellte Klemmanschlußeinheit besteht aus einem Gehäuse 1, welches an seinem säulenförmigen Teil 20 im oberen Bereich zwei Einführungsöffnungen 2, Raststellen 6, eine Aufnahme 23 sowie im unteren Bereich eine Aussparung 5 mit einer Rasteinrichtung 9 aufweist. In der Abwinkelung 22 des Gehäuses 1 sind Rastvorrichtungen 14,15 angeordnet. Ein von der Abwinkelung 22 sich erstreckendes Teil 21 des Gehäuses 1 weist eine Öffnung 4 sowie eine Rasteinrichtung 10 auf. Die Einführungsöffnungen 2 dienen der Aufnahme der anzuschließenden, nicht dargestellten, elektrischen Leiter. Über die Einführungsöffnungen 2 sind die für den Anschluß von elektrischen Leitern vorgesehenen Kontakte 3 erreichbar.

Entsprechend der Darstellung in der Fig. 2 bestehen die Kontakte 3 aus zwei Schneid-Klemm-Kontaktelementen 11, die parallel zueinander angeordnet und über einen Steg 12 mit Rast-Schnapp-Einrichtungen 18,19 verbunden sind. Die Rast-Schnapp-Einrichtungen 18,19 sind über die Öffnung 4 des Gehäuses 1 von außen zugänglich und dienen zur Herstellung der elektrisch leitenden Verbindung zwischen mehreren Klemmanschlußeinheiten.

Auf der jeweils anderen offenen Seite des Teils 21 des Gehäuses 1 wird zum Schutz gegen Berührung ein Abdeckelement 8 auf die Rast-Schnapp-Einrichtung 19 aufgebracht (Fig. 1). Die Rast-Schnapp-Einrichtungen 18,19 sind in einem Winkel von 90 ° zum Steg 12 angeordnet. Die Schneid-Klemm-Kontaktelemente 11 sind zum Steg 12 in einem Winkel von 45 ° abgewinkelt. Aus der Fig.la ist die Lage des Kontaktes 3 im Gehäuse 1 ersichtlich. Die Schneid-Klemm-Kontaktelemente 11 sind im säulenförmigen Teil 20 des Gehäuses 1 so angeordnet, daß die Einführungsöffnungen 2 im Gehäuse 1 mit den Einführungsschlitzen 13 der Schneid-Klemm-Kontaktelemente 11 übereinstimmen. Dabei liegt jedoch der jeweilige Einführungsschlitz 13 des Schneid-Klemm-Kontaktelementes 11 nicht parallel zur Einführungsöffnung 2, sondern in einem Winkel von 45 °.

Eine in der Fig. 3 dargestellte Gehäusekappe 7 dient der Abdeckung der Einführungsöffnungen 2 mit den Schneid-Klemm-Kontakten 3 und gibt somit einen sicheren Berührungsschutz. Die Gehäusekappe 7 wird mit ihren Rastlaschen 16, in denen Aussparungen 17 eingebracht sind, auf die Raststellen 6 des Gehäuses 1 aufgebracht und dort verrastet. Mit den Gehäusekappen 7 kann eine Kennzeichnung der Leitungsverbindungen, z.B. die Kennzeichnung der Phase, des Nulleiters od.dgl., durch entsprechende Farbgebungen erfolgen.

Die Fig. 4 zeigt in der perspektivischen Draufsicht eine Aneinanderreihung und Hintereinanderreihung von acht Klemmanschlußeinheiten mit Gehäusedeckeln 7 und Abdeckelementen 8. Die Aneinanderreihung von Klemmanschlußeinheiten erfolgt über die Rastvorrichtungen 14 und 15 sowie über die Rast-Schnapp-Einrichtung 18 in den Öffnungen 4, während die Hintereinanderreihung mittels der Rasteinrichtungen 9 und 10 erfolgt (Fig.1). Mit der Hinter- bzw. Aneinanderreihung von Klemmanschlußeinheiten können Abzweigungen geschaltet werden, so daß zusätzliche Anschlüsse zur Verfügung gestellt werden. Mit der Aneinanderreihung von Klemmanschlußeinheiten ist jeweils eine elektrische Verbindung, mit der Hintereinanderreihung ist nur eine mechanische Verbindung geschaffen.

Die Klemmanschlußeinheiten ermöglichen den schnellen und unkomplizierten Anschluß von Haushaltsanschlüssen an kommerzielle Endanschlüsse, wie z.B. Steckdosen, Schalter und dgl. Die Klemmanschlußeinheiten werden in die Endgeräte (z.B. Steckdosen) nach Bedarf eingesteckt. Eine Anwendung dieser Art ist in der Fig. 5 dargestellt. Dabei können durch die Farbcodierung der Gehäusekappen 7 die Leitungsverbindungen nach außen sichtbar gemacht und damit ein Vertauschen vermieden werden. Die Verwendung ist für den Bereich der einphasigen 220/240V-Netze und für dreiphasige 380V/415 V-Netze vorgesehen.

Die Fig. 5 zeigt die Unteransicht einer Steckdose 24, an deren Kontakte 25 über Kontaktstreifen 26 die Klemmanschlußeinheiten, bestehend aus dem Gehäuse 1 und der Gehäusekappe 7, angeschlossen sind.

## Patentansprüche

1. Klemmanschlußeinheit für elektrische Leitungen im Energiebereich, mit Anschlußkontakten (3,11) und einem Gehäuse (1),
**dadurch gekennzeichnet,** daß das Gehäuse (1) Einführungsöffnungen (2) zu mindestens zwei elektrisch miteinander verbundenen Kontaktelementen (11) für die elektrischen Leiter, eine Öffnung (4) zur elektrischen Verbindung von Klemmanschlußeinheiten über Rast-Schnapp-Einrichtungen (18,19) und Rastvorrichtungen (14,15) zum Aneinanderreihen von Gehäusen (1) und eine Aussparung (5) zum Hintereinanderreihen von Gehäusen (1) aufweist.

2. Klemmanschlußeinheit nach Anspruch 1, dadurch gekennzeichnet, daß die Gehäuse (1) über Rasteinrichtungen (9,10) mechanisch hintereinander gereiht sind.

3. Klemmanschlußeinheit nach den Ansprüchen 1 und 2, dadurch gekennzeichnet, daß die Klemmanschlußeinheit zwei Kontaktelemente (11) umfaßt, die aus zwei sich gegenüberstehenden Schneid-Klemm-Elementen (11) bestehen und über einen Steg (12) miteinander und mit den Rast-Schnapp-Einrichtungen (18,19) verbunden sind, wobei die Schneid-Klemm-Elemente (11) zum Steg (12) abgewinkelt ausgebildet sind.

4. Klemmanschlußeinheit nach den Ansprüchen 1 bis 3, dadurch gekennzeichnet, daß das Gehäuse (1) mit einer separaten Gehäusekappe (7) versehen ist, die zwei Rastlaschen (16) mit Aussparungen (17) aufweist und sich über die Einführungsöffnungen (2) erstreckt.

5. Klemmanschlußeinheit nach den Ansprüchen 1 bis 4, dadurch gekennzeichnet, daß die Gehäusekappe (7) farbcodiert ist.

6. Klemmanschlußeinheit nach den Ansprüchen 1 bis 5, dadurch gekennzeichnet, daß die Rast-Schnapp-Einrichtung (18) über die Öffnung (4) auf Kontakte von Endgeräten aufsteckbar ist und die Rast-Schnapp-Einrichtung (19) mit einem Abdeckelement (8) verbunden ist.

## Claims

1. Terminal connecting unit for electrical cables in a power area, having connecting contacts (3,11) and a housing (1), characterized in that the housing (1) has insertion openings (2) to at least two contact elements (11) (which are electrically connected to one another) for the electrical conductors, an opening (4) for electrical connection of terminal connecting units via latch and snap devices (18, 19), and latching apparatuses (14, 15) for arranging housings (1) in a row, and a cutout (5) for arranging housings (1) one behind the other.

2. Terminal connecting unit according to Claim 1, characterized in that the housings (1) are arranged mechanically one behind the other via latching devices (9, 10).

3. Terminal connecting unit according to Claims 1 and 2, characterized in that the terminal connecting unit comprises two contact elements (11) which are composed of two mutually opposite insulation-piercing terminal elements (11), are connected to one another via a web (12) and are connected to the latch and snap devices (18, 19), the insulation-piercing terminal elements (11) being designed bent out to form the web (12).

4. Terminal connecting unit according to Claims 1 to 3, characterized in that the housing (1) is provided with a separate housing cap (7) which has two latching tabs (16) with cutouts (17) and extends beyond the insertion openings (2).

5. Terminal connecting unit according to Claims 1 to 4, characterized in that the housing cap (7) is colour-coded.

6. Terminal connecting unit according to Claims 1 to 5, characterized in that the latch and snap device (18) can be plugged via the opening (4) onto contacts of terminals, and the latch and snap device (19) is connected to a cover element (8).

## Revendications

1. Module de connexion pour lignes électriques dans le domaine énergétique, comprenant des contacts de connexion (3, 11) et un boîtier (1), caractérisé en ce que le boîtier (1) comporte des ouvertures d'entrée (2) vers au moins deux éléments de contact (11), couplés électriquement, pour les conducteurs électriques, une ouverture (4) pour relier électriquement des modules de connexion par l'intermédiaire de dispositifs à encliquetage élastique (18, 19) et des dispositifs à déclic (14, 15) pour permettre l'assemblage juxtaposé de boîtiers (1) et un évidement (5) pour permettre l'assemblage de boîtiers (1) les uns derrière les autres.

2. Module de connexion suivant la revendication 1, caractérisé en ce que les boîtiers (1) sont assemblés mécaniquement les uns derrières les autres par l'intermédiaire de mécanismes à déclic (9, 10).

3. Module de connexion suivant les revendications 1 et 2, caractérisé en ce que le module de connexion comprend deux éléments de contact (11) qui sont constitués de deux éléments de connexion autodénudants (11) placés en regard et reliés l'un à l'autre et aux dispositifs à encliquetage élastique (18, 19) par l'intermédiaire d'une âme (12), les éléments de connexion autodénudants (11) étant infléchis par rapport à l'âme (12).

4. Module de connexion suivant les revendications 1 à 3, caractérisé en ce que le boîtier (1) est pourvu d'un couvercle de boîtier (7) séparé qui comporte deux pattes d'arrêt (16) pourvues d'évidements (17) et qui s'étend au-dessus des ouvertures d'entrée (2).

5. Module de connexion suivant les revendications 1 à 4, caractérisé en ce que le couvercle de boîtier (7) porte un code de couleur.

6. Module de connexion suivant les revendications 1 à 5, caractérisé en ce que le dispositif à encliquetage élastique (18) peut être enfiché par l'ouverture (4) sur des contacts d'éléments terminaux et le dispositif à encliquetage élastique (19) est relié à un élément de protection (8).
